# EUROPÄISCHE PATENTSCHRIFT

(11) **EP 3 095 123 B1**
(45) Veröffentlichungstag und Bekanntmachung des Hinweises auf die Patenterteilung: **03.06.2020**
(21) Anmeldenummer: 15700013.4
(22) Anmeldetag: 02.01.2015
(51) Int. Cl.: H01H 1/00, H01H 50/54, H01H 9/02, H01H 85/30

(54) **SCHALTVORRICHTUNG ZUM SCHALTEN HOHER ELEKTRISCHER STRÖME UND BATTERIESYSTEM MIT EINER SOLCHEN SCHALTVORRICHTUNG**
SWITCHING DEVICE FOR SWITCHING HIGH ELECTRIC CURRENTS, AND BATTERY SYSTEM COMPRISING SUCH A SWITCHING DEVICE
DISPOSITIF DE COMMUTATION POUR COMMUTER DES COURANTS ÉLECTRIQUES ÉLEVÉS ET SYSTÈME DE BATTERIES ÉQUIPÉ D'UN TEL DISPOSITIF DE COMMUTATION

(30) Priorität: 16.01.2014 DE 102014200681
(43) Veröffentlichungstag der Anmeldung: 23.11.2016
(73) Patentinhaber: Robert Bosch GmbH, 70442 Stuttgart (DE)
(72) Erfinder: GALAMB, Gergely, 83278 Traunstein (DE)
(86) Internationale Anmeldenummer: PCT/EP2015/050010
(87) Internationale Veröffentlichungsnummer: WO 2015/106975

(56) Entgegenhaltungen:
- EP-A2- 0 344 687
- EP-A2- 1 049 118
- WO-A1-96/13732
- WO-A1-99/27549
- DE-A1-102010 032 456

## Beschreibung

Die Erfindung betrifft eine Schaltvorrichtung zum Schalten hoher elektrischer Ströme aufweisend wenigstens einen ersten Arbeitskontakt und wenigstens einen zweiten Arbeitskontakt, wobei die Arbeitskontakte in einer ersten Schaltstellung der Schaltvorrichtung voneinander beabstandet sind und in einer zweiten Schaltstellung der Schaltvorrichtung zur Leitung eines elektrischen Stroms einander kontaktieren.

Des Weiteren betrifft die Erfindung ein Batteriesystem mit einer Batterie und einem Batteriemanagementsystem, wobei das Batteriemanagementsystem eine Steuergeräteinheit und wenigstens eine Trenneinheit zur galvanischen Trennung der Batterie von einer Verbraucher- und/oder einer Ladeeinrichtung umfasst.

### Stand der Technik

Eingangs genannte Schaltvorrichtungen sind insbesondere als Schaltschütze im Stand der Technik bekannt. Beispielsweise offenbart die Druckschrift DE 10 2010 032 456 A1 ein elektrisches Schaltschütz mit Haupt- und Nebenkontakten als Arbeitskontakte. Solche Schaltvorrichtungen werden dabei insbesondere in Batteriesystemen von zumindest teilweise elektrisch betriebenen Fahrzeugen eingesetzt, um im Bedarfsfall, beispielsweise bei einem Fehler in der Batterie des Batteriesystems oder einem Unfall mit dem Fahrzeug, die Batterie galvanisch von dem Fahrzeug oder von einer Ladeeinrichtung zum Nachladen der Batterie zu trennen.

Wenn derartige Schaltvorrichtungen, wie insbesondere Schütze, hohe Ströme trennen beziehungsweise hohe Ströme über die Arbeitskontakte der Schaltvorrichtungen fließen, kommt es zum sogenannten Abbrand der Arbeitskontakte, insbesondere bei Ausbildung eines Lichtbogens zwischen den Arbeitskontakten. Da der Abbrand zu einer Reduzierung des Kontaktmaterials der Arbeitskontakte führt, verschleißen die Arbeitskontakte mit der Zeit, was zu einer begrenzten Lebensdauer solcher Schaltvorrichtungen führt. Um die vollständige Funktionsfähigkeit einer solchen Schaltvorrichtung sicherzustellen, muss diese daher in bestimmten zeitlichen Abständen ausgetauscht werden. Dabei ist es wünschenswert zu wissen, zu welchem Zeitpunkt die Schaltvorrichtung ausgetauscht werden sollte.

Aus der Druckschrift JPH03246845 A ist dabei bekannt, das Erfordernis eines Austausches eines Schützes mittels einer LED (LED: light-emitting diode) zu signalisieren. Darüber hinaus ist aus der Druckschrift WO 2006/018416 A1 eine Schutzschaltvorrichtung mit elektrischer Anzeige bekannt, wobei mittels der Anzeige eine Information bereitgestellt wird, weshalb ein Auslösen der Schutzschaltvorrichtung stattgefunden hat. Ferner ist aus der Druckschrift DE 195 44 926 C1 eine Vorrichtung zum Überwachen des Abbrandes der Kontaktstücke bei einem Schaltgerät bekannt. Dabei wird die Lichtbogenspannung eines sich beim Ausschaltvorgang zwischen den öffnenden Kontaktstücken ausbildenden Lichtbogens gemessen und das Schwankungsmaß der Lichtbogenspannung als Kriterium für den Verschleißzustand der Kontaktstücke herangezogen.

WO 96/13732 A1 offenbart eine Schaltvorrichtung gemäß dem Oberbegriff des Anspruchs 1.

Nachteilig bei den vorgenannten Lösungen ist insbesondere die vergleichsweise aufwendige technische Realisierung.

Vor diesem Hintergrund ist es eine Aufgabe der Erfindung, eine einfache technische Realisierung zur Signalisierung eines Verschleißes der Arbeitskontakte beziehungsweise der Alterung der Arbeitskontakte einer Schaltvorrichtung, insbesondere eines Schaltschützes, bereitzustellen.

### Offenbarung der Erfindung

Zur Lösung der Aufgabe wird eine Schaltvorrichtung zum Schalten hoher elektrischer Ströme aufweisend wenigstens einen ersten Arbeitskontakt und wenigstens einen zweiten Arbeitskontakt, wobei die Arbeitskontakte in einer ersten Schaltstellung der Schaltvorrichtung voneinander beabstandet sind und in einer zweiten Schaltstellung der Schaltvorrichtung zur Leitung eines elektrischen Stroms einander kontaktieren, vorgeschlagen, wobei die Schaltvorrichtung zur Signalisierung eines Verschleißes der Arbeitskontakte wenigstens einen Draht mit einem definierten Schmelzpunkt umfasst, wobei der wenigstens eine Draht beabstandet zu dem wenigstens einen ersten Arbeitskontakt und dem wenigstens einen zweiten Arbeitskontakt im Bereich eines sich zwischen den Arbeitskontakten ausbildbaren Lichtbogens derart angeordnet ist, dass der wenigstens eine Draht bei Überschreiten der Schmelztemperatur in Folge einer Ausbildung eines Lichtbogens zwischen dem wenigstens einen ersten Arbeitskontakt und dem wenigstens einen zweiten Arbeitskontakt durchtrennt wird. Insbesondere ist dabei vorgesehen, dass die Schaltvorrichtung ein Schaltschütz ist, vorzugsweise ein elektromechanisches Schaltschütz, dessen Arbeitskontakte, wie im Stand der Technik bekannt, mittels einer Magnetspule gesteuert werden.

Die Arbeitskontakte der Schaltvorrichtung können sowohl Hauptkontakte als auch Hilfskontakte beziehungsweise Nebenkontakte sein, insbesondere Hauptkontakte und/oder Nebenkontakte eines Schaltschützes wie beispielsweise in der Druckschrift DE 10 2010 032 456 A1 beschrieben. Die Arbeitskontakte sind vorzugsweise auf Kontaktträgern angeordnet, insbesondere auf einer Basisplatte und/oder einem Zuganker beziehungsweise einer mit einem Zuganker in Wirkverbindung stehenden Kontaktträgerplatte. Die Arbeitskontakte können insbesondere auch als Doppelkontakte ausgebildet sein.

Der wenigstens eine Draht der Schaltvorrichtung kann insbesondere aus Kunststoff oder Metall sein. Bevorzugt ist ein metallischer Draht vorgesehen. Ferner ist bevorzugt vorgesehen, dass der wenigstens eine Draht einen kreisförmigen Querschnitt aufweist. Der Draht kann aber auch andere Querschnittsformen aufweisen, insbesondere kann der Draht oder zumindest einer der Drähte ein Flachdraht, ein Profildraht oder ein Vierkantdraht sein.

Insbesondere ist vorgesehen, dass der wenigstens eine Draht von einer Haltevorrichtung gehalten beabstandet zu dem wenigstens einen ersten Arbeitskontakt und dem wenigstens einen zweiten Arbeitskontakt angeordnet ist. Die Haltevorrichtung ist dabei vorzugsweise an der Schaltvorrichtung angeordnet. Insbesondere kann die Haltevorrichtung durch Klemm- und/oder Schraubelemente realisiert sein. Vorzugsweise wird der wenigstens eine Draht jeweils an dessen Enden von der Haltevorrichtung gehalten, vorzugsweise derart, dass der Draht zwischen den Enden kontaktlos ist, das heißt insbesondere nur über die Haltevorrichtung mit der Schaltvorrichtung in Kontakt steht. Der wenigstens eine Draht ist somit vorteilhafterweise quasi "freischwebend". Insbesondere ist vorgesehen, dass der wenigstens eine Draht in der sogenannten Löschkammer einer Schaltvorrichtung angeordnet ist, vorzugsweise unter Nutzung einer vorgenannten Halterung.

Die Erfindung nutzt die Erkenntnis, dass ein die Arbeitskontakte schädigender Lichtbogen, welcher sich ausbildet, wenn die Arbeitskontakte unter Last getrennt werden, einen starken Temperaturanstieg verursacht, wobei die Temperatur mit der Intensität des sich ausbildenden Lichtbogens korreliert. Ein Draht der Schaltvorrichtung wird dabei vorteilhafterweise derart dimensioniert, insbesondere hinsichtlich dessen Schmelzpunkt und Materialstärke, dass dieser unter Einwirkung eines sich zwischen den Arbeitskontakten ausbildenden, die Arbeitskontakte schädigenden Lichtbogens schmilzt und dabei durchtrennt wird, wobei das Durchtrennen des Drahtes vorteilhafterweise die Ausbildung eines die Arbeitskontakte schädigenden Lichtbogens signalisiert und/oder zur Signalisierung genutzt wird. Durch die Dimensionierung des Drahtes ist somit vorteilhafterweise vorgebbar, wie sensibel die Signalisierung erfolgen soll, insbesondere ob allgemein das Auftreten eines Lichtbogens zwischen den Arbeitskontakten signalisiert werden soll oder das Auftreten eines Lichtbogens besonderer Intensität, der die Arbeitskontakte besonders stark schädigt. Gemäß einer vorteilhaften Ausgestaltung der Erfindung umfasst die Schaltvorrichtung wenigstens einen weiteren Draht mit einem definierten Schmelzpunkt, wobei der Schmelzpunkt des wenigstens einen Drahtes höher oder niedriger ist, als der Schmelzpunkt des wenigstens einen weiteren Drahtes, und/oder die Materialstärke des wenigstens einen Drahtes größer oder kleiner ist, als die Materialstärke des wenigstens einen weiteren Drahtes. Durch die Nutzung mehrerer unterschiedlich ausgestalteter Drähte, die bei unterschiedlicher Strombelastung der Arbeitskontakte schmelzen, das heißt insbesondere bei Auftreten von Lichtbögen unterschiedlicher Intensität, ist vorteilhafterweise die Intensität eines aufgetretenen Lichtbogens signalisierbar. Durch eine Mehrzahl von Drähten lässt sich somit die Schwere einer Einwirkung eines Lichtbogens auf die Arbeitskontakte signalisieren. Ist beispielsweise nur der am schwächsten dimensionierte Draht zerstört, so war die Schwere der Einwirkung gering. Sind dagegen beispielsweise sämtliche Drähte unterschiedlicher Dimensionierung durchtrennt, so weist dies auf eine starke Intensität des Lichtbogens hin und lässt den Rückschluss zu, dass die Arbeitskontakte stark geschädigt wurden.

Insbesondere kann die Schaltvorrichtung zwei Drähte aufweisen, wobei der erste Draht einen ersten Schmelzpunkt und eine erste Materialstärke aufweist und der zweite Draht einen zweiten Schmelzpunkt, der höher als der erste Schmelzpunkt liegt, und eine zweite Materialstärke, die größer ist als die erste, aufweist. Tritt bei einer derartigen Ausgestaltung ein Lichtbogen zwischen den Arbeitskontakten auf, so wird der erste Draht eher aufgrund des mit der Ausbildung des Lichtbogens einhergehenden Temperaturanstiegs durchtrennt als der zweite Draht. Wird bei Ausbildung eines Lichtbogens zwischen den Arbeitskontakten nur der erste Draht durchtrennt und nicht der zweite Draht, so war die Intensität des Lichtbogens geringer, als wenn der erste Draht und der zweite Draht schmelzen und durchtrennt werden. Vorteilhafterweise lässt dabei die Intensität des Lichtbogens, und somit die Feststellung welcher Draht beziehungsweise welche Drähte durchtrennt wurden, Rückschlüsse auf den Abbrand der Arbeitskontakte zu.

Gemäß einer besonders bevorzugten Ausgestaltung der erfindungsgemäßen Schaltvorrichtung ist der wenigstens eine Draht mechanisch gespannt, vorzugsweise von einer Haltevorrichtung, insbesondere zwischen zwei Halterungen der Haltevorrichtung. Vorteilhafterweise lässt sich dabei besonders gut erkennen, ob der Draht in Folge einer hohen Strombelastung der Arbeitskontakte zerstört wurde, insbesondere durch Überprüfung, ob der Draht noch gespannt ist oder nicht. Darüber hinaus ist durch die mechanische Spannung des Drahtes der wenigstens eine Draht besonders gut nutzbar, um mechanisch und/oder elektrisch einen Verschleiß der Arbeitskontakte zu signalisieren, insbesondere mittels wenigstens eines Signalisierungselementes.

Gemäß einer weiteren besonders bevorzugten Ausgestaltung der Erfindung ist daher vorgesehen, dass die Schaltvorrichtung wenigstens ein Signalisierungselement umfasst, welches bei Durchtrennung des Drahtes von einer ersten Position in eine zweite Position verbracht wird. Vorteilhafterweise ist hierdurch insbesondere die Signalisierung, dass die Schaltvorrichtung auszutauschen ist, verbessert, da die Signalisierung hierbei - zumindest nicht ausschließlich - dadurch erfolgt, dass der wenigstens eine Draht durchtrennt ist, sondern dass das Signalisierungselement von der ersten Position in die zweite Position verbracht worden ist.

Insbesondere ist vorgesehen, dass das Signalisierungselement ein Signalisierungsplättchen ist, welches an dem Draht angeordnet ist. Das Signalisierungsplättchen ist vorzugsweise aus einem Metall oder einem hitzebeständigen Kunststoffmaterial. Insbesondere kann das Signalisierungsplättchen durch Verschweißung an dem Draht angeordnet sein. Durch die mechanische Spannung des Drahtes wird das Signalisierungsplättchen dabei vorteilhafterweise in einer erste Position gehalten. Wird der Draht in Folge der Temperatureinwirkung eines sich zwischen den Arbeitskontakten ausbildenden Lichtbogens durchtrennt, so wird das Signalisierungsplättchen von der ersten Position in eine zweite Position verbracht. Dieser Wechsel von der ersten Position in die zweite Position signalisiert dabei vorteilhafterweise einen Verschleiß der Arbeitskontakte und somit, dass die Schaltvorrichtung auszutauschen ist.

Als besonders vorteilhafte Ausgestaltungsvariante hierzu ist vorgesehen, dass das Signalisierungselement ein Signalisierungskörper ist, insbesondere ein Signalisierungsstift, welcher unter Vorspannung von dem mechanisch gespannten Draht in der ersten Position gehalten wird, derart, dass der Signalisierungskörper bei Durchtrennung des Drahtes durch Lösen der Vorspannung von der ersten Position in die zweite Position verbracht wird. Insbesondere ist vorgesehen, dass der mechanische Draht dabei direkt mit dem Signalisierungskörper verbunden ist, wobei der Signalisierungskörper entgegen der Kraft einer mechanischen Feder durch den Draht in der ersten Position gehalten wird. Wird der Draht durchtrennt, so wird der Signalisierungskörper durch die Kraft der Feder in die zweite Position verbracht und signalisiert hierdurch einen Verschleiß der Arbeitskontakte und somit, dass die Schaltvorrichtung auszutauschen ist. Vorteilhafterweise ist der Signalisierungskörper derart angeordnet, dass der Signalisierungskörper in der ersten Position nicht sichtbar ist, und in der zweiten Position sichtbar ist, sodass die Sichtbarkeit des Signalisierungskörpers signalisiert, dass die Schaltvorrichtung auszutauschen ist.

Insbesondere ist vorgesehen, dass die Schaltvorrichtung eine Führung aufweist, in welcher der Signalisierungskörper geführt ist. Insbesondere ist dabei eine Ausnehmung als Führung vorgesehen, in welcher der Signalisierungskörper geführt ist. Vorzugsweise ist der Signalisierungskörper dabei in der ersten Position vollständig in der Ausnehmung angeordnet und somit nicht sichtbar. Erst beim Wechsel von der ersten Position in die zweite Position tritt der Signalisierungskörper vorteilhafterweise aus der Ausnehmung heraus, ist somit sichtbar und signalisiert somit, dass die Schaltvorrichtung auszutauschen ist.

Gemäß einer weiteren vorteilhaften Ausgestaltung der Erfindung umfasst die Schaltvorrichtung eine Signalisierungsleitung mit einem von dem Signalisierungskörper betätigbaren Schaltelement, vorzugsweise einem Mikroschalter, wobei das Schaltelement von dem Signalisierungskörper durch den Übergang von der ersten Position in die zweite Position betätigt wird, wobei ein Betätigen des Schaltelementes ein Durchtrennen des Drahtes über die Signalisierungsleitung elektrisch signalisiert. Die Signalisierungsleitung ist dabei vorteilhafterweise an eine weitere Vorrichtung, besonders bevorzugt eine Steuergeräteeinheit, anschließbar. Wird das Schaltelement der Schaltvorrichtung durch den Signalisierungskörper betätigt, empfängt die an der Signalisierungsleitung angeschlossene Vorrichtung vorteilhafterweise ein elektrisches Signal, sodass die weitere Vorrichtung insbesondere durch Erzeugung eines optisch oder akustisch wahrnehmbaren Signals signalisieren kann, dass die Schaltvorrichtung auszutauschen ist. Insbesondere ist vorgesehen, dass die Vorrichtung, an welcher die Signalisierungsleitung anschließbar ist, eine Battery Control Unit eines Batteriemanagementsystems ist, wobei insbesondere bei Verwendung der Schaltvorrichtung mit einem in einem Hybrid-, Plug-In-Hybrid- oder Elektrofahrzeug eingesetzten Batteriesystem von der Battery Control Unit ausgehend einem Nutzer des Fahrzeugs vorzugsweise durch Ansteuerung einer Signalisierungseinrichtung der Fahrzeuginstrumente, signalisiert werden kann, dass die Schaltvorrichtung auszutauschen ist.

Eine weitere vorteilhafte Ausgestaltung der erfindungsgemäßen Schaltvorrichtung sieht vor, dass die Schaltvorrichtung wenigstens ein Anzeigefenster umfasst, welches derart angeordnet ist, dass durch das wenigstens eine Anzeigefenster der wenigstens eine Draht und/oder das wenigstens eine Signalisierungselement in der ersten Position und/oder in der zweiten Position sichtbar ist. Hierbei ist vorteilhafterweise durch Sichtkontrolle, beispielsweise im Rahmen einer Inspektions- oder Wartungsuntersuchung, feststellbar, ob die Schaltvorrichtung auszutauschen ist. Bevorzugt ist dabei vorgesehen, dass der mechanisch gespannte Draht mit einem daran angeordneten Signalisierungsplättchen innerhalb des Anzeigefensters sichtbar ist, vorzugsweise derart, dass das Signalisierungsplättchen vollständig in dem Anzeigefenster sichtbar ist. Ist der Draht in Folge eines sich zwischen den Arbeitskontakten ausbildenden Lichtbogens durchtrennt worden, so wird das Signalisierungsplättchen nicht mehr in der ersten Position gehalten sondern nimmt eine zweite Position ein. Dies ist vorteilhafterweise durch das Anzeigefenster erkennbar.

Gemäß einer weiteren vorteilhaften Ausgestaltung der erfindungsgemäßen Schaltvorrichtung ist vorgesehen, dass der wenigstens eine Draht elektrisch leitfähig ist und die Schaltvorrichtung wenigstens ein Anschlusselement umfasst, über welches eine Messeinrichtung zur Bestimmung der elektrischen Leitfähigkeit des Drahtes anschließbar ist. Vorzugsweise wird dabei geprüft, ob eine elektrisch leitfähige Verbindung von einem Ende des Drahtes zu dem anderen Ende des Drahtes existiert. Dies kann insbesondere durch eine Messung des elektrischen Widerstandes des Drahtes erfolgen. Ist der Draht in Folge des Auftretens eines Lichtbogens zwischen den Arbeitskontakten durchtrennt worden, sodass der Draht nicht mehr elektrisch leitfähig ist, wird dies von der Messeinrichtung vorteilhafterweise erfasst und kann signalisiert werden.

Zur Lösung der eingangs genannten Aufgabe wird des Weiteren ein Batteriesystem mit einer Batterie und einem Batteriemanagementsystem vorgeschlagen, wobei das Batteriemanagementsystem eine Steuergeräteeinheit und wenigstens eine Trenneinheit zur galvanischen Trennung der Batterie von einer Verbraucher- und/oder einer Ladeeinrichtung umfasst, wobei die Trenneinheit eine erfindungsgemäße Schaltvorrichtung ist oder zumindest umfasst. Insbesondere ist vorgesehen, dass die Batterie des Batteriesystems eine Mehrzahl von elektrisch miteinander verschalteten Batteriezellen umfasst, insbesondere nachladbare Lithium-Ionen-Zellen. Des Weiteren ist insbesondere vorgesehen, dass das Batteriesystem zum Einsatz in Hybrid-, Plug-In-Hybrid- oder Elektrofahrzeugen ausgebildet ist. Insbesondere können die Batteriezellen der Batterie zu Batteriemodulen elektrisch verschaltet sein, wobei die Batteriemodule wiederum elektrisch miteinander zu einer Batterie verschaltet sind. Insbesondere ist dabei vorgesehen, dass die Schaltvorrichtung als elektromechanisches Schaltschütz ausgebildet ist.

Gemäß einer besonders vorteilhaften Ausgestaltung des erfindungsgemäßen Batteriesystems ist vorgesehen, dass die Schaltvorrichtung eine erfindungsgemäße Schaltvorrichtung ist, bei der der wenigstens eine Draht elektrisch leitfähig ist und die Schaltvorrichtung wenigstens ein Anschlusselement umfasst, über welches eine Messeinrichtung zur Bestimmung der elektrischen Leitfähigkeit des wenigstens einen Drahtes anschließbar ist, und wobei die Steuergeräteeinheit über das Anschlusselement der Schaltvorrichtung mit der Schaltvorrichtung verbunden beziehungsweise angeschlossen ist, wobei die Steuergeräteeinheit zur Bestimmung der elektrischen Leitfähigkeit des wenigstens einen Drahtes ausgebildet ist. Insbesondere ist vorgesehen, dass die Steuergeräteeinheit ausgebildet ist, ein Durchtrennen des Drahtes als Fehler zu detektieren und zu signalisieren, dass die Schaltvorrichtung auszutauschen ist. Insbesondere ist vorgesehen, dass von der Steuergeräteeinheit ein Eintrag in einen Fehlerspeicher vorgenommen wird, welcher vorteilhafterweise im Rahmen einer Inspektion ausgelesen werden kann. Die Steuergeräteeinheit ist vorzugsweise eine Battery Control Unit (BCU). Insbesondere ist vorgesehen, dass die Steuergeräteeinheit ausgebildet ist, ein Durchtrennen des Drahtes als Information an eine Fahrzeugsteuergeräteeinheit weiterzuleiten, insbesondere eine sogenannten Vehicle Control Unit (VCU), welche ausgebildet ist, bei Empfang der Information im Fahrzeug eine Fehlermeldung zu generieren.

Weitere vorteilhafte Einzelheiten, Merkmale und Ausgestaltungsdetails der Erfindung werden im Zusammenhang mit den in den Figuren dargestellten Ausführungsbeispielen näher erläutert. Dabei zeigt:
- Fig. 1: in einer vereinfachten schematischen Darstellung ein Ausführungsbeispiel für eine erfindungsgemäße Schaltvorrichtung in einer ersten Schaltstellung; und
- Fig. 2: in einer vereinfachten schematischen Darstellung die in Fig. 1 dargestellte Schaltvorrichtung in einer zweiten Schaltstellung.

In Fig. 1 und Fig. 2 ist jeweils ein Ausführungsbeispiel einer erfindungsgemäßen Schaltvorrichtung 1 dargestellt. Die Schaltvorrichtung 1 ist in dem gezeigten Ausführungsbeispiel ein stark vereinfacht dargestelltes elektromechanisches Schaltschütz, welches mittels einer Magnetspule (in Fig. 1 und Fig. 2 nicht explizit dargestellt) ansteuerbar ist. Das Schaltschütz 1 weist dabei eine Basisplatte 2 auf, welche vier erste Arbeitskontakte, nämlich die Hauptkontakte 4 und 4' sowie die Hilfskontakte 6 und 6', umfasst. Des Weiteren weist das Schaltschütz 1 einen Zuganker 3 auf, welcher sich durch entsprechende Ansteuerung der in Fig. 1 und Fig. 2 nicht explizit dargestellten Spule zu der Basisplatte 2 bewegen kann, was symbolisch in Fig. 1 und Fig. 2 durch den Doppelpfeil 9 dargestellt ist. Der Zuganker 3 weist dabei jeweils zu einem ersten Arbeitskontakt der Basisplatte 2 einen zweiten Arbeitskontakt auf, nämlich die Hauptkontakte 5, 5' und die Hilfskontakte 7, 7'. In einer ersten Schaltstellung des Schaltschützes 1, die in Fig. 1 dargestellt ist, sind die ersten Arbeitskontakte 4, 4', 6, 6' und die zweiten Arbeitskontakte 5, 5', 7, 7' voneinander beabstandet. In einer zweiten Schaltstellung des Schaltschützes 1, die in Fig. 2 dargestellt ist, kontaktieren die ersten Arbeitskontakte 4, 4', 6, 6' die zweiten Arbeitskontakte 5, 5', 7, 7', sodass ein elektrischer Strom über die Arbeitskontakte 4-5, 4'-5', 6-7 und 6'-7' fließen kann.

Das in Fig. 1 und Fig. 2 dargestellte Schaltschütz 1 umfasst einen mechanisch gespannten Draht 8 mit einem definierten Schmelzpunkt. In dem dargestellten Ausführungsbeispiel ist der Draht 8 ein metallischer Draht mit einem kreisförmigen Querschnitt. Insbesondere ist vorgesehen, dass der Draht 8 von einer in Fig. 1 und Fig. 2 nicht explizit dargestellten Haltevorrichtung an den jeweiligen Enden des Drahtes 8 mechanisch gespannt gehalten wird, sodass der Draht 8 vorteilhafterweise "quasi schwebend" gehalten wird. Der Draht 8 ist beabstandet zu dem ersten Arbeitskontakt 4 und dem zweiten Arbeitskontakt 5 angeordnet, wobei der Abstand gering gewählt ist, sodass die Wärmeenergie eines sich zwischen den Arbeitskontakten ausbildenden Lichtbogens auf den Draht 8 unmittelbar einwirkt. Ist die Wärmeenergie aufgrund der Intensität des sich ausbildenden Lichtbogens so groß, dass der Schmelzpunkt des Drahtes 8 überschritten wird, so wird der Draht 8 durchtrennt. Das Durchtrennen des Drahtes 8 signalisiert dabei einen an den Arbeitskontakten des Schützes 1 aufgetretenen Abbrand und somit, dass das Schütz 1 auszutauschen ist.

Insbesondere ist vorgesehen, dass an dem mechanisch gespannten Draht 8 ein Signalisierungselement, vorzugsweise ein farbiges, hitzebeständiges Signalisierungsplättchen, (in Fig. 1 und Fig. 2 nicht explizit dargestellt), angeordnet ist. Solange der Draht 8 mechanisch gespannt ist, befindet sich das Signalisierungselement dabei in einer ersten Position. Wird der Draht 8 durchtrennt, so nimmt das Signalisierungselement aufgrund der nicht mehr vorhandenen mechanischen Spannung eine zweite Position ein. Befindet sich das Signalisierungselement nicht mehr in der ersten Position, so weist dies vorteilhafterweise besser sichtbar darauf hin, dass ein Abbrand der Arbeitskontakte des Schützes 1 erfolgt ist und das Schütz 1 daher auszutauschen ist. Vorzugsweise weist der Schütz 1 ein Anzeigefenster auf (in Fig. 1 und Fig. 2 nicht explizit dargestellt), durch welches das Signalisierungselement zumindest in der ersten Position sichtbar ist.

Die in den Figuren dargestellten und im Zusammenhang mit diesen erläuterten Ausführungsbeispiele dienen der Erläuterung der Erfindung und sind für diese nicht beschränkend. Insbesondere sind die in Fig. 1 und Fig. 2 dargestellten Kontakte 6, 6' und 7, 7' nicht obligatorisch für die Erfindung. Fig. 1 und Fig. 2 zeigen lediglich ein bevorzugtes Ausführungsbeispiel für eine erfindungsgemäße Schaltvorrichtung.

## Patentansprüche

1. Schaltvorrichtung (1) zum Schalten hoher elektrischer Ströme aufweisend wenigstens einen ersten Arbeitskontakt (4, 4', 6, 6') und wenigstens einen zweiten Arbeitskontakt (5, 5', 7, 7'), wobei die Arbeitskontakte (4, 4', 6, 6'; 5, 5', 7, 7') in einer ersten Schaltstellung der Schaltvorrichtung (1) voneinander beabstandet sind und in einer zweiten Schaltstellung der Schaltvorrichtung (1) zur Leitung eines elektrischen Stroms einander kontaktieren, wobei die Schaltvorrichtung (1) zur Signalisierung eines Verschleißes der Arbeitskontakte (4, 4', 6, 6'; 5, 5', 7, 7') wenigstens einen Draht (8) mit einem definierten Schmelzpunkt umfasst, wobei der wenigstens eine Draht (8) bei Überschreiten der Schmelztemperatur in Folge einer Ausbildung eines Lichtbogens zwischen dem wenigstens einen ersten Arbeitskontakt (4, 4', 6, 6') und dem wenigstens einen zweiten Arbeitskontakt (5, 5', 7, 7') durchtrennt wird, **dadurch gekennzeichnet, dass** der wenigstens eine Draht (8) beabstandet zu dem wenigstens einen ersten Arbeitskontakt (4, 4', 6, 6') und dem wenigstens einen zweiten Arbeitskontakt (5, 5', 7, 7') im Bereich eines sich zwischen den Arbeitskontakten (4, 4', 6, 6'; 5, 5', 7, 7') ausbildbaren Lichtbogens angeordnet ist.

2. Schaltvorrichtung (1) nach Anspruch 1, **dadurch gekennzeichnet, dass** die Schaltvorrichtung (1) wenigstens einen weiteren Draht mit einem definierten Schmelzpunkt umfasst, wobei der Schmelzpunkt des wenigstens einen Drahtes (8) höher oder niedriger ist, als die Schmelztemperatur des wenigstens einen weiteren Drahtes, und/oder die Materialstärke des wenigstens einen Drahtes (8) größer oder kleiner ist, als die Materialstärke des wenigstens einen weiteren Drahtes.

3. Schaltvorrichtung (1) nach einem der vorhergehenden Ansprüche, **dadurch gekennzeichnet, dass** der wenigstens eine Draht (8) mechanisch gespannt ist.

4. Schaltvorrichtung (1) nach einem der vorhergehenden Ansprüche, **dadurch gekennzeichnet, dass** die Schaltvorrichtung (1) wenigstens ein Signalisierungselement umfasst, welches bei Durchtrennung des Drahtes (8) von einer ersten Position in eine zweite Position verbracht wird.

5. Schaltvorrichtung (1) nach Anspruch 4, **dadurch gekennzeichnet, dass** das Signalisierungselement ein Signalisierungsplättchens ist, welches an dem Draht (8) angeordnet ist.

6. Schaltvorrichtung (1) nach Anspruch 4, **dadurch gekennzeichnet, dass** das Signalisierungselement ein Signalisierungskörper ist, welcher unter Vorspannung von dem mechanisch gespannten Draht (8) in der ersten Position gehalten wird, derart, dass der Signalisierungskörper bei Durchtrennung des Drahtes (8) durch Lösen der Vorspannung von der ersten Position in die zweite Position verbracht wird.

7. Schaltvorrichtung (1) nach Anspruch 6, **dadurch gekennzeichnet, dass** die Schaltvorrichtung (1) eine Signalisierungsleitung mit einem von dem Signalisierungskörper betätigbaren Schaltelement umfasst, wobei das Schaltelement von dem Signalisierungskörper durch den Übergang von der ersten Position in die zweite Position betätigt wird, wobei ein Betätigen des Schaltelementes ein Durchtrennen des Drahtes (8) über die Signalisierungsleitung elektrisch signalisiert.

8. Schaltvorrichtung (1) nach einem der vorhergehenden Ansprüche, **dadurch gekennzeichnet, dass** die Schaltvorrichtung (1) wenigstens ein Anzeigefenster umfasst, welches derart angeordnet ist, dass durch das wenigstens eine Anzeigefenster der wenigstens eine Draht (8) und/oder das wenigstens eine Signalisierungselement in der ersten Position und/oder in der zweiten Position sichtbar ist.

9. Schaltvorrichtung (1) nach einem der vorhergehenden Ansprüche, **dadurch gekennzeichnet, dass** der wenigstens eine Draht (8) elektrisch leitfähig ist und die Schaltvorrichtung (1) wenigstens ein Anschlusselement umfasst, über welches eine Messeinrichtung zur Bestimmung der elektrischen Leitfähigkeit des Drahtes (8) anschließbar ist.

10. Batteriesystem mit einer Batterie und einem Batteriemanagementsystem, wobei das Batteriemanagementsystem eine Steuergeräteinheit und wenigstens eine Trenneinheit zur galvanischen Trennung der Batterie von einer Verbraucher- und/oder einer Ladeeinrichtung umfasst, **dadurch gekennzeichnet, dass** die Trenneinheit eine Schaltvorrichtung nach einem der Ansprüche 1 bis 9 ist oder zumindest umfasst.

11. Batteriesystem nach Anspruch 10, **dadurch gekennzeichnet, dass** die Schaltvorrichtung (1) eine Schaltvorrichtung nach Anspruch 9 ist und die Steuergeräteeinheit über das Anschlusselement der Schaltvorrichtung (1) mit der Schaltvorrichtung (1) verbunden ist, wobei die Steuergeräteeinheit zur Bestimmung der elektrischen Leitfähigkeit des wenigstens einen Drahtes (8) ausgebildet ist.

## Claims

1. Switching device (1) for switching high electric currents comprising at least one first working contact (4, 4', 6, 6') and at least one second working contact (5, 5', 7, 7'), wherein the working contacts (4, 4', 6, 6'; 5, 5', 7, 7') are spaced apart from one another in a first switching position of the switching device (1) and contact one another in a second switching position of the switching device (1) in order to conduct an electric current, wherein the switching device (1) comprises at least one wire (8) having a defined melting point in order to signal wear of the working contacts (4, 4', 6, 6'; 5, 5', 7, 7'), wherein the at least one wire (8) is severed upon the melting point being exceeded on account of formation of an arc between the at least one first working contact (4, 4', 6, 6') and the at least one second working contact (5, 5', 7, 7'), **characterized in that** the at least one wire (8) is arranged at a distance from the at least one first working contact (4, 4', 6, 6') and the at least one second working contact (5, 5', 7, 7') in the region of an arc that is able to form between the working contacts (4, 4', 6, 6'; 5, 5', 7, 7').

2. Switching device (1) according to Claim 1, **characterized in that** the switching device (1) comprises at least one further wire having a defined melting point, wherein the melting point of the at least one wire (8) is higher or lower than the melting point of the at least one further wire, and/or the material thickness of the at least one wire (8) is larger or smaller than the material thickness of the at least one further wire.

3. Switching device (1) according to either of the preceding claims, **characterized in that** the at least one wire (8) is mechanically tensioned.

4. Switching device (1) according to any of the preceding claims, **characterized in that** the switching device (1) comprises at least one signalling element which is brought from a first position into a second position upon the wire (8) being severed.

5. Switching device (1) according to Claim 4, **characterized in that** the signalling element is a signalling laminar arranged on the wire (8).

6. Switching device (1) according to Claim 4, **characterized in that** the signalling element is a signalling body held in the first position under prestress by the mechanically tensioned wire (8), in such a way that the signalling body is brought from the first position into the second position as a result of the prestress being released upon the wire (8) being severed.

7. Switching device (1) according to Claim 6, **characterized in that** the switching device (1) comprises a signalling line with a switching element, which is actuatable by the signalling body, wherein the switching element is actuated by the signalling body as a result of the transition from the first position into the second position, wherein actuation of the switching element electrically signals severing of the wire (8) via the signalling line.

8. Switching device (1) according to any of the preceding claims, **characterized in that** the switching device (1) comprises at least one display window arranged in such a way that through the at least one display window the at least one wire (8) and/or the at least one signalling element are/is visible in the first position and/or in the second position.

9. Switching device (1) according to any of the preceding claims, **characterized in that** the at least one wire (8) is electrically conductive and the switching device (1) comprises at least one connection element via which a measuring unit for determining the electrical conductivity of the wire (8) is connectable.

10. Battery system comprising a battery and a battery management system, wherein the battery management system comprises a controller unit and at least one isolating unit for galvanically isolating the battery from a consumer unit and/or a charging unit, **characterized in that** the isolating unit is or at least comprises a switching device according to any of Claims 1 to 9.

11. Battery system according to Claim 10, **characterized in that** the switching device (1) is a switching device according to Claim 9 and the controller unit is connected to the switching device (1) via the connection element of the switching device (1), wherein the controller unit is configured for determining the electrical conductivity of the at least one wire (8).

## Revendications

1. Dispositif de commutation (1) destiné à commuter des courants électriques forts, comprenant au moins un premier contact de travail (4, 4', 6, 6') et au moins un deuxième contact de travail (5, 5', 7, 7'), les contacts de travail (4, 4', 6, 6' ; 5, 5', 7, 7') étant espacés l'un de l'autre dans une première position de commutation du dispositif de commutation (1) et étant en contact l'un avec l'autre dans une deuxième position de commutation du dispositif de commutation (1) en vue de conduire un courant électrique, le dispositif de commutation (1) comprenant au moins un fil métallique (8) ayant un point de fusion défini destiné à signaler une usure des contacts de travail (4, 4', 6, 6' ; 5, 5', 7, 7'), l'au moins un fil métallique (8) étant sectionné en cas de dépassement de la température de fusion consécutivement à une formation d'un arc électrique entre l'au moins un premier contact de travail (4, 4', 6, 6') et l'au moins un deuxième contact de travail (5, 5', 7, 7'), **caractérisé en ce que** l'au moins un fil métallique (8) est disposé de manière espacée de l'au moins un premier contact de travail (4, 4', 6, 6') et de l'au moins un deuxième contact de travail (5, 5', 7, 7') dans la zone d'un arc électrique qui peut se former entre les contacts de travail (4, 4', 6, 6' ; 5, 5', 7, 7').

2. Dispositif de commutation (1) selon la revendication 1, **caractérisé en ce que** le dispositif de commutation (1) comporte au moins un deuxième fil métallique ayant un point de fusion défini, le point de fusion de l'au moins un fil métallique (8) étant supérieur ou inférieur à la température de fusion de l'au moins un deuxième fil métallique et/ou l'épaisseur de matériau de l'au moins un fil métallique (8) étant supérieure ou inférieure à l'épaisseur de matériau de l'au moins un deuxième fil métallique.

3. Dispositif de commutation (1) selon l'une des revendications précédentes, **caractérisé en ce que** l'au moins un fil métallique (8) est tendu mécaniquement.

4. Dispositif de commutation (1) selon l'une des revendications précédentes, **caractérisé en ce que** le dispositif de commutation (1) comporte au moins un élément de signalisation, lequel est amené d'une première position à une deuxième position en cas de sectionnement du fil métallique (8).

5. Dispositif de commutation (1) selon la revendication 4, **caractérisé en ce que** l'élément de signalisation est une plaquette de signalisation qui est disposée sur le fil métallique (8).

6. Dispositif de commutation (1) selon la revendication 4, **caractérisé en ce que** l'élément de signalisation est un corps de signalisation qui est maintenu dans la première position sous précontrainte par le fil métallique (8) tendu mécaniquement de telle sorte que le corps de signalisation, en cas de sectionnement du fil métallique (8), est amené de la première position à la deuxième position par relâchement de la précontrainte.

7. Dispositif de commutation (1) selon la revendication 6, **caractérisé en ce que** le dispositif de commutation (1) comporte une ligne de signalisation ayant un élément de signalisation pouvant être actionné par le corps de signalisation, l'élément de signalisation étant actionné par le corps de signalisation par la transition de la première position à la deuxième position, un actionnement de l'élément de commutation signalant un sectionnement du fil métallique (8) électriquement par le biais de la ligne de signalisation.

8. Dispositif de commutation (1) selon l'une des revendications précédentes, **caractérisé en ce que** le dispositif de commutation (1) comporte au moins une fenêtre d'indication qui est disposée de telle sorte que l'au moins un fil métallique (8) et/ou l'au moins un élément de signalisation est visible dans la première position et/ou dans la deuxième position à travers l'au moins une fenêtre d'indication.

9. Dispositif de commutation (1) selon l'une des revendications précédentes, **caractérisé en ce que** l'au moins un fil métallique (8) est électriquement conducteur et le dispositif de commutation (1) comporte au moins un élément de raccordement par le biais duquel peut être raccordé un dispositif de mesure destiné à déterminer la conductivité électrique du fil métallique (8).

10. Système de batterie comprenant une batterie et un système de gestion de batterie, le système de gestion de batterie comprenant au moins une unité contrôleur et au moins une unité de déconnexion destinée à déconnecter galvaniquement la batterie d'un dispositif consommateur et/ou chargeur, **caractérisé en ce que** l'unité de déconnexion est ou au moins comporte un dispositif de commutation selon l'une des revendications 1 à 9.

11. Système de batterie selon la revendication 10, **caractérisé en ce que** le dispositif de commutation (1) est un dispositif de commutation selon la revendication 9 et l'unité contrôleur est reliée au dispositif de commutation (1) par le biais de l'élément de raccordement du dispositif de commutation (1), l'unité contrôleur étant configurée pour déterminer la conductivité électrique de l'au moins un fil métallique (8).
